# FASCICULE DE BREVET EUROPEEN

(11) **EP 2 992 224 B1**
(45) Date de publication et mention de la délivrance du brevet: **19.12.2018**
(21) Numéro de dépôt: 13726807.4
(22) Date de dépôt: 30.04.2013
(51) Int. Cl.: F15B 15/26

(54) **SYSTEME DE BLOCAGE DE DEUX PIECES EN MOUVEMENT DE TRANSLATION L'UNE PAR RAPPORT A L'AUTRE**
SYSTEM ZUR BLOCKIERUNG DER RELATIVEN TRANSLATIONSBEWEGUNG ZWISCHEN ZWEI TEILEN
SYSTEM FOR BLOCKING RELATIVE TRANSLATIONAL MOVEMENT BETWEEN TWO PARTS

(43) Date de publication de la demande: 09.03.2016
(73) Titulaire: Douce Hydro, 80303 Albert Cedex (FR)
(72) Inventeur: CAZIER, Olivier, 80300 Albert (FR); VANDENBULKE, Jean-Marc, 80300 Albert (FR)
(74) Mandataire: Ipside
(86) Numéro de dépôt international: PCT/FR2013/050959
(87) Numéro de publication internationale: WO 2014/177774

(56) Documents cités:
- EP-A2- 1 898 103
- FR-A1- 2 557 219

## Description

La présente invention concerne le domaine des systèmes de verrouillage, et plus particulièrement un système de verrouillage du mouvement relatif de deux pièces l'une par rapport à l'autre, une pièce étant mobile, l'autre pièce étant fixe.

L'invention concerne notamment un dispositif de verrouillage d'un arbre cylindrique par rapport à un corps, l'un des ces deux éléments étant mobile et l'autre étant fixe. Plus particulièrement, l'invention concerne un système de blocage en position pour de tels arbres.

Il est souvent nécessaire de devoir verrouiller en position d'utilisation un arbre cylindrique par rapport à un autre élément. Cela est notamment le cas lors de l'utilisation d'un vérin ou d'une presse.

Les vérins ou les presses sont utilisés lorsqu'il est nécessaire d'exercer une force par exemple de pression que l'utilisateur seul ne peut pas exercer pendant un temps suffisant ou ne peut pas exercer du tout.

Les vérins hydrauliques sont ainsi utilisés dans de nombreux domaines, et par exemple le domaine de la manutention pour les élévateurs, les ascenseurs, les basculeurs, les positionneurs etc, le domaine des travaux publics et des chantiers navals pour le positionnement des plateformes de forage, les manoeuvres et blocages des portes d'écluses, le domaine des transports pour les barges, les dragues, wagons et porteurs spéciaux, les ponts...

Dans ces applications, il est souvent nécessaire que le vérin soit maintenu en position quelle que soit sa charge pendant des périodes assez longues.

Pour maintenir, c'est à dire bloquer le vérin dans une position donnée, les vérins sont munis de moyens de verrouillage.

Aujourd'hui, divers moyens de verrouillage sont utilisés. Le plus connu est un moyen de verrouillage hydraulique, utilisant un fluide hydraulique tel qu'une huile hydraulique. Cependant, ce type de moyens hydrauliques ne permet pas le maintien en position d'un vérin sous charge pendant une longue période. En effet, il est très difficile de maintenir la position due au changement de volume de l'huile par compression ou dilatation sous l'effet de changement de température. A plus long terme ces systèmes peuvent également présenter des fuites qui ne permettent plus un maintien stable de la position.

Afin de contourner ces problèmes, d'autres types de systèmes de blocages de vérins hydrauliques sont utilisés.

Un de ces systèmes de blocage est un système de verrouillage avec élément du type de manchon. Ce système est constitué d'un carter conique dans lequel est disposée une bague ou manchon de forme complémentaire extérieure conique. C'est dans cette bague que coulisse la tige de piston du vérin. La bague peut être déplacée axialement par rapport au carter pour serrer le piston du vérin. Le déplacement est réalisé à l'aide d'un piston disposé au niveau de la partie resserrée du carter. Ce piston se déplace sous la pression d'un fluide hydraulique ou tout autre fluide adapté. Lorsqu'il est sous pression, le piston déplace la bague dans une direction opposée à celle de la charge du piston du vérin, et permet à la tige de piston du vérin de coulisser. Lorsqu'il n'est plus sous pression, le piston déplace la bague dans la même direction que la charge du piston du vérin, qui par resserrement autour du piston du vérin empêche ce dernier de coulisser. Ce système est par exemple illustré dans le brevet EP2226513.

Un inconvénient de ce type de système provient du fait que le blocage ne peut s'effectuer que dans un seul sens de coulissement du piston du vérin. Il est donc nécessaire que le vérin hydraulique soit utilisé verticalement.

Un autre système de blocage utilisé et décrit dans le brevet EP0534879 concerne un vérin à double effet. Ce système se caractérisé par le fait que la tige de piston est montée serré dans un cylindre, ladite tige de piston étant immobilisée dans le cylindre par défaut de pression d'un fluide et libéré en mouvements par rapport à ce cylindre par une dilatation apportée par la pression d'un fluide entre le piston et le cylindre.

Un inconvénient de ce système provient du fait que le montage serré du piston dans le cylindre en fait un système difficile à assembler.

Un autre inconvénient important de ces systèmes, est qu'en cas de défaillance au niveau du fluide hydraulique, le système est maintenu en position bloquée, ce qui pose des problèmes en termes de sécurité.

On connait également dans l'art antérieur la demande de brevet FR2557219 qui décrit un dispositif à vérin pneumatique muni d'un mécanisme de blocage qui bloque la tige de piston pendant sa course, lorsque cela est désiré ou bien dans le cas d'une défaillance de l'alimentation en air.

On connait également dans l'art antérieur la demande EP1898103 décrit un vérin hydraulique à verrouillage automatique ou le blocage est obtenue de façon permanente au moins d'une pression provoquant une déformation, le déblocage étant obtenue par annulation de cette déformation.

La présente invention a donc pour objet de pallier un ou plusieurs des inconvénients de l'art antérieur en proposant un système de blocage sécurisé pour un arbre cylindrique en mouvement par rapport à un élément, tel que par exemple un vérin, permettant un meilleurs blocage et un déblocage rapide et facile en cas de défaillance du système de fluide hydraulique servant au déblocage.

Pour cela la présente invention propose un système de blocage sécurisé selon la revendication 1.

Selon l'invention, le système de blocage sécurisé est un système de blocage d'un arbre cylindrique et d'un élément, en mouvement de translation l'un par rapport à l'autre.

Selon un mode de réalisation de l'invention, l'élément d'immobilisation est configuré pour agir radialement sur l'arbre cylindrique.

Selon l'invention, le cylindre de blocage comporte un alésage axial, adapté au coulissement de l'arbre cylindrique et comportant des zones de diamètres différents, le diamètre de la partie centrale de l'alésage étant configuré de manière à ménager une chambre annulaire étanche entre la surface externe de l'arbre cylindrique et la surface interne de l'alésage dans laquelle est disposé le fluide visco-élastique.

Selon un mode de réalisation de l'invention, le système comprend une arrivée de fluide visco-élastique se présentant sous la forme d'un trou borgne orienté perpendiculairement à l'axe de translation de l'arbre cylindrique et formé dans le cylindre de blocage, cette arrivée comprenant des moyens de maintien sous pression du fluide visco-élastique dans le cylindre de blocage pour maintenir le fluide 8 visco-élastique sous une pression minimum.

Selon l'invention, l'élément d'immobilisation est formé par un tube disposé dans la chambre annulaire de manière à être en contact avec l'arbre cylindrique lorsqu'elle est présente, le fluide visco-élastique étant disposé entre le tube et la surface interne de l'alésage.

Selon l'invention, le système comprend une arrivée de fluide hydraulique configurée pour amener un fluide hydraulique à l'intersection de la surface de l'arbre cylindrique et une surface interne des moyens d'immobilisation, de telle manière qu'en présence de fluide hydraulique l'arbre cylindrique est libre en translation.

L'invention concerne également un vérin hydraulique ou pneumatique, à simple ou double effet, comportant un système de blocage sécurisé selon l'invention.

Selon un mode de réalisation de l'invention, le système de blocage sécurisé est fixé en amont d'un cylindre du vérin, par rapport à la charge ou l'élément sur lequel est exercé la pression ou le levage.

Selon un mode de réalisation de l'invention, le système de blocage sécurisé est fixé en aval d'un cylindre du vérin, par rapport à la charge ou l'élément sur lequel est exercé la pression ou le levage.

D'autres caractéristiques et avantages de l'invention seront mieux compris et apparaîtront plus clairement à la lecture de la description faite, ci-après, en se référant aux figures annexées et données à titre d'exemple:
- la figure 1 est une vue en coupe axiale du système de blocage sécurisé selon l'invention,
- la figure 2 est une vue en coupe axiale d'un vérin selon l'invention.

L'invention concerne un système 5 de blocage ou verrouillage sécurisé d'une pièce par rapport à une autre pièce. Les deux pièces étant en mouvement l'une par rapport à l'autre. Le système de blocage sécurisé des deux pièces en mouvement de translation l'une par rapport à l'autre, comprend un moyen de blocage dans lequel est disposé un élément d'immobilisation, l'élément d'immobilisation étant associé à un fluide visco-élastique disposé entre le moyen de blocage et l'élément d'immobilisation de telle manière que le mouvement en translation soit bloqué lorsque le fluide visco-élastique est sous pression dans le moyen de blocage et que le mouvement en translation soit possible lorsque le fluide visco-élastique n'est plus sous pression. Une des deux pièces est insérée dans l'autre.

Ce système de blocage, illustré sur la figure 1, est utilisé par exemple pour des arbres 112 cylindriques mobiles en mouvement par rapport à un élément fixe ou à l'inverse pour des arbres 112 cylindriques fixe par rapport à un élément mobile en mouvement.

On entend par arbre cylindrique un corps longitudinal cylindrique creux ou plein. Ce cylindre est monté coulissant dans un élément. L'élément est par exemple de type manchon cylindrique ou non cylindrique.

On entend par monté coulissant, le fait que l'arbre 112 cylindrique coulisse dans l'élément, comme cela est le cas par exemple dans un vérin, ou inversement que l'élément coulisse autour de l'arbre 112, comme cela est le cas pour le coulisseau d'une presse. Ainsi dans la suite de la description c'est l'un ou l'autre des deux éléments qui coulisse par rapport à l'autre.

Le système de blocage selon l'invention permet de bloquer la translation de l'arbre 112 cylindrique par rapport à l'élément.

Le système de blocage sécurisé selon l'invention, comprend ainsi un moyen de blocage.

Selon un mode de réalisation de l'invention ce moyen de blocage est un cylindre 50 de blocage. Ce cylindre 50 de blocage comporte un alésage 51 axial, dans lequel coulisse l'arbre 112 cylindrique, comportant des zones de diamètres différents.

Le diamètre de la partie centrale de l'alésage 51 est configuré de manière à ménager une chambre 54 annulaire entre la surface externe de l'arbre 112 cylindrique et la surface interne de l'alésage 51. Les extrémités de la chambre 54 annulaire sont formées par la diminution de diamètre de l'alésage 51 du cylindre 50. L'étanchéité dans la chambre 54 annulaire est maintenue grâce aux joints d'étanchéités 53, 53' disposés aux extrémités du cylindre 50 de blocage. On a donc dans l'ordre: un joint 53 d'étanchéité, une extrémité 52 du cylindre de blocage, la chambre 54 annulaire, une deuxième 52' extrémité du cylindre de blocage et un deuxième joint 53' d'étanchéité.

Selon un mode de réalisation de l'invention non illustrée, le cylindre est formé de deux parties. Une première partie comporte une extrémité, avec un joint d'étanchéité, dont le diamètre d'alésage est complémentaire au diamètre externe de la tige de piston et une partie allongée dont le diamètre de l'alésage est configuré de manière à manéger une chambre annulaire entre la surface externe de la tige de piston et la surface interne de l'alésage. La deuxième partie forme l'autre extrémité du cylindre. Le diamètre interne de l'alésage de cette deuxième partie est complémentaire au diamètre externe de la tige de piston et comporte un joint d'étanchéité.

A l'intérieur de la chambre 54 annulaire et en contact avec la surface externe de l'arbre 12 cylindrique est disposé un élément 55 d'immobilisation de l'arbre par rapport au cylindre ou inversement. Cet élément 55 d'immobilisation est de type tube 55. Cet élément 55 d'immobilisation agit radialement sur l'arbre 112 pour immobiliser l'arbre 112 par rapport au cylindre 50. L'épaisseur du tube 55 est inférieure au rayon de la chambre 54 annulaire, ce qui permet de laisser un espace entre le tube 55 et la surface interne de l'alésage 51 dans la chambre 54 annulaire.

Le tube 55 est en matériau suffisamment souple pour être déformé par la pression d'un fluide, mais suffisamment résistant pour résister à l'effort de traction lorsque l'arbre 112 cylindrique est en translation. Selon un mode de réalisation de l'invention le tube 55 est en acier. L'épaisseur finale du tube 55 est définie en fonction du rayon de la chambre 54 annulaire, du diamètre de l'arbre 112 et de la longueur du cylindre 50 de blocage, pour que le tube 55 garde ses caractéristiques de souplesse et de résistance. Le diamètre interne du tube 55 est défini de façon à être en contact direct sur toute sa longueur avec la surface externe de l'arbre 112. Le tube est configuré pour être en butée à chacune de ses extrémités 52, 52' contre les extrémités du cylindre de blocage, notamment lors d'un effort de translation de l'arbre 112 par rapport au tube.

Une des extrémités 52 du cylindre 50 de blocage comporte une arrivée 60 de fluide, et par exemple de fluide hydraulique. Selon un mode de réalisation de l'invention, le fluide est de l'huile hydraulique. Cette arrivée 60 de fluide est disposée perpendiculairement à l'axe X de translation de l'arbre 112, et donc également perpendiculairement par rapport à l'axe du cylindre 50 de blocage. L'arrivée 60 de fluide se présente sous la forme d'un trou borgne qui débouche dans un canal 61 formé à l'intersection de la surface externe de la tige de piston et la surface interne du cylindre. Ce canal débouche lui-même entre le tube 55 et la surface externe de l'arbre 112.

L'espace libre de la chambre annulaire du système de blocage, est totalement rempli avec un fluide 8 visco-élastique maintenu sous une pression minimum. Le remplissage est réalisé via un conduit 80 d'arrivée du fluide.

La fermeture du conduit d'arrivée 80 de fluide 8 visco-élastique est réalisée avec des moyens 81 de maintien sous pression du fluide 8 visco-élastique. Ces moyens 81 de maintien sous pression sont de type bouchon ou clapet ou tout autre type de moyens de fermeture bien connus. Les moyens 81 de maintien sous pression sont choisis de façon à permettre, lors du fonctionnement normal du système de blocage, l'entrée du fluide et à empêcher sa sortie tout en maintenant le fluide visco-élastique sous pression, et lors d'un fonctionnement d'urgence, à permettre l'évacuation du fluide visco-élastique.

Selon un mode de réalisation de l'invention le système de blocage, illustré sur la figure 1, sécurisé est un système de blocage sécurisé pour vérins hydraulique ou pneumatiques, ainsi qu'un vérin hydraulique équipé de ce système de blocage illustré sur la figure 2. Dans ce mode de réalisation de l'invention, l'arbre 112 cylindrique de la figure 1 est une tige 12 de piston de vérin illustré sur la figure 2.

Le vérin 1 concerné par la présente invention comprend un cylindre 10 et un piston 11 associé à une tige 12 de piston illustré sur les figures 1 et 2. Le piston 11 et la tige 12 de piston sont montés coulissant dans le cylindre 10. La translation de la tige 12 de piston permet ainsi le déplacement par pression ou levage d'objets ou élément tels que décrit précédemment. Le vérin 1 est à simple ou double effet, c'est-à-dire qu'un fluide de travail, par exemple un liquide de type hydraulique ou gaz comprimé, comme l'air, agit soit dans un sens de translation soit dans les deux sens de translation. C'est sur cette translation qu'agit le système de blocage 5 sécurisé selon l'invention, afin de maintenir la tige 12 de piston dans une position déterminée.

Selon un mode de réalisation de l'invention, la tige 12 de piston est revêtue avec une base céramique, qui permet d'avoir un coefficient de frottement élevé.

Le système 5 de blocage sécurisé selon l'invention et utilisé pour un vérin selon l'invention, comprend un cylindre 50 de blocage. Ce cylindre 50 de blocage comporte un alésage 51 axial, dans lequel coulisse la tige 12 de piston, référencée 112 en figure 1, comportant des zones de diamètres différents. Plus précisément, au niveau des deux extrémités 52, 52' du cylindre 50 de blocage, le diamètre d52, d52' de l'alésage est complémentaire au diamètre externe de la tige de piston. Selon un mode de réalisation de l'invention, le diamètre d52, d52'de l'alésage des deux extrémités 52, 52' est équivalent à celui du diamètre externe de la tige de piston, de façon à ce que la surface interne de l'alésage soit en contact direct avec la surface externe de la tige de piston. Chacune des extrémités 52, 52' du cylindre 50 comporte également des joints d'étanchéité 53, 53'.

Le diamètre d5 de la partie centrale de l'alésage 51 est configuré de manière à ménager une chambre 54 annulaire entre la surface externe de la tige de piston et la surface interne de l'alésage 51. Les extrémités de la chambre annulaire sont formées par la diminution de diamètre de l'alésage du cylindre. L'étanchéité dans la chambre 54 annulaire est maintenue grâce aux joints d'étanchéités 53, 53' disposés aux extrémités du cylindre 50 de blocage. Les éléments au contact de la tige de piston sont donc dans l'ordre: un joint 53 d'étanchéité, une extrémité 52 du cylindre de blocage, la chambre 54 annulaire, une deuxième 52' extrémité du cylindre de blocage et un deuxième joint 53' d'étanchéité.

Selon un mode de réalisation de l'invention, le joint est disposé dans une cavité ménagée à l'extrémité du cylindre de blocage entre le cylindre et la surface externe de la tige de piston.

Selon un mode de réalisation de l'invention non illustrée, le cylindre est formé de deux parties. Une première partie comporte une extrémité, avec un joint d'étanchéité, dont le diamètre d'alésage est complémentaire au diamètre externe de la tige de piston et une partie allongée dont le diamètre de l'alésage est configuré de manière à manéger une chambre annulaire entre la surface externe de la tige de piston et la surface interne de l'alésage. La deuxième partie forme l'autre extrémité du cylindre. Le diamètre interne de l'alésage de cette deuxième partie est complémentaire au diamètre externe de la tige de piston et comporte un joint d'étanchéité.

A l'intérieur de la chambre 54 annulaire et en contact avec la surface de la tige de piston est disposé un élément 55 d'immobilisation de la tige de piston. Cet élément 55 d'immobilisation est de type tube 55. Cet élément 55 d'immobilisation agit radialement sur la tige de piston pour l'immobiliser. L'épaisseur du tube 55 est inférieure au rayon de la chambre 54 annulaire, ce qui permet de laisser un espace 56 entre le tube 55 et la surface interne de l'alésage 51 dans la chambre 54 annulaire.

Le tube 55 est en matériau suffisamment souple pour être déformé par la pression d'un fluide, mais suffisamment résistant pour résister à l'effort de traction lorsque la tige de piston est en translation. Selon un mode de réalisation de l'invention le tube 55 est en acier. L'épaisseur finale du tube 55 est définie en fonction du rayon de la chambre 54 annulaire, du diamètre de la tige et de la longueur du cylindre 50 de blocage pour que le tube 55 garde ses caractéristiques de souplesse et de résistance. Le diamètre interne du tube 55 est défini de façon à être en contact direct sur toute sa longueur avec la surface externe de la tige de piston. Le tube est configuré pour être en butée à chacune de ses extrémités contre les extrémités du cylindre de blocage, notamment lors d'un effort de translation lorsque la tige de piston coulisse dans le tube.

Une des extrémités 52 du cylindre 50 de blocage comporte une arrivée 60 de fluide, et par exemple de fluide hydraulique. Selon un mode de réalisation de l'invention, le fluide est de l'huile hydraulique. Cette arrivée 60 de fluide est disposée perpendiculairement à l'axe X de translation de la tige de piston, et donc également perpendiculairement par rapport à l'axe du cylindre 50 de blocage. L'arrivée 60 de fluide se présente sous la forme d'un trou borgne qui débouche dans un canal 61 formé à l'intersection de la surface externe de la tige de piston et la surface interne du cylindre. Ce canal débouche lui-même entre le tube 55 et la surface externe de la tige de piston.

L'espace libre de la chambre 54 annulaire du système de blocage, c'est-à-dire l'espace entre le tube et la surface interne de l'alésage du cylindre de blocage est totalement rempli avec un fluide 8 visco-élastique.

Selon un mode de réalisation de l'invention, le fluide visco-élastique est à base de silicone.

Ce fluide 8 visco-élastique est plus compressible que l'huile hydraulique et est déformable sous l'action de pression importante.

Le remplissage de l'espace avec le fluide 8 visco-élastique se fait par l'intermédiaire d'une arrivée 80 de fluide visco-élastique formée dans le cylindre de blocage. Cette arrivée 80 se présente sous la forme d'un trou borgne orienté perpendiculairement à l'axe X de translation de la tige de piston. Cette arrivée 80 est maintenu fermée après le remplissage de l'espace avec le fluide visco-élastique pour maintenir le fluide visco-élastique sous une pression minimum.

La fermeture du conduit d'arrivée 80 de fluide 8 visco-élastique est réalisée avec des moyens 81 de maintien sous pression du fluide 8 visco-élastique. Ces moyens 81 de maintien sous pression sont de type bouchon ou clapet ou tout autre type de moyens de fermeture bien connus. Les moyens 81 de maintien sous pression sont choisis de façon à permettre, lors du fonctionnement normal du système de blocage, l'entrée du fluide et à empêcher sa sortie tout en maintenant le fluide visco-élastique sous pression, et lors d'un fonctionnement d'urgence, à permettre l'évacuation du fluide visco-élastique.

Le système 5 de blocage sécurisé selon l'invention comporte des moyens de fixation au cylindre du vérin.

Selon un mode de réalisation de l'invention, le système de blocage sécurisé est fixé en amont du cylindre du vérin par rapport à la charge ou l'élément sur lequel est exercé la pression ou le levage.

Selon un mode de réalisation de l'invention, le système de blocage sécurisé est fixé en aval du cylindre du vérin par rapport à la charge ou l'élément sur lequel est exercé la pression ou le levage.

Le système 5 de blocage selon l'invention et le vérin 1 comportant un tel système 5 de blocage de blocage fonctionne de la façon suivante :
Lors de l'utilisation du vérin 1, la tige de piston coulisse dans le tube 55 du système 5 de blocage selon l'invention. Afin de bloquer le vérin dans une position déterminée, le fluide 8 visco-élastique est maintenu sous pression. Dans ces conditions le fluide 8 visco-élastique exerce une pression sur les parois du tube 55 qui va ainsi se déformer en direction de la tige de piston. La déformation du tube 55 va augmenter la friction entre la tige de piston et le tube 55, et freiner la tige de piston. La pression exercée sur le tube 55 est définie de façon à permettre l'arrêt total de la translation de la tige de piston. La pression par le fluide 8 visco-élastique sur le tube est maintenue le temps nécessaire à l'opération de levage ou de pression ou autre opération effectuée par le vérin 1.

L'utilisation d'un tel fluide visco-élastique permet de maintenir le blocage le temps désiré, sans problème de fuite ou de compression/dilation due à des variations de températures.

Le déblocage en translation de la tige de piston est réalisé par une arrivée de fluide hydraulique via le conduit d'arrivée de fluide hydraulique, entre le tube 55 et la surface externe de la tige de piston. Cette arrivée de fluide hydraulique exerce une pression suffisante pour déformer le tube 55 en direction du cylindre 50 de blocage. Dans cette configuration, la tige de piston est libre de coulisser.

La déformation du tube 55 par le fluide hydraulique est rendue possible par les propriétés de compression du fluide visco-élastique.

Lors du blocage de la tige de piston par le système 5 de blocage selon l'invention, en cas de défaillance de l'arrivée du fluide hydraulique, le système permet un déblocage d'urgence. Ce déblocage d'urgence se fait par ouverture du clapet 81 ou autre système de maintien sous pression qui ferme l'arrivée du fluide 8 visco-élastique et permet son maintien sous pression.

La présence du fluide visco-élastique permet de parer aux problèmes dus à la défaillance de l'arrivée du fluide hydraulique. En effet, si pour quelques raisons que ce soit, l'arrivée de fluide hydraulique n'est plus possible, le système est coincé en mode blocage. La présence du fluide visco-élastique permet de débloquer le système simplement en ouvrant les moyens de maintien sous pression. En effet, l'ouverture des moyens de maintien sous pression du conduit d'arrivée de fluide visco-élastique supprime la pression exercée sur le fluide visco-élastique qui n'exerce plus de pression sur le tube. Le freinage de la tige de piston par le tube par friction est ainsi stoppé, et la tige de piston peut alors coulissé librement.

Il doit être évident pour l'homme du métier que la présente invention ne doit pas être limitée aux détails donnés ci-dessus et permet des modes de réalisation sous de nombreuses autres formes spécifiques sans s'éloigner du domaine d'application de l'invention. Par conséquent, les présents modes de réalisation doivent être considérés à titre d'illustration, et peuvent être modifiés sans toutefois sortir de la portée définie par les revendications.

## Revendications

1. Système de blocage sécurisé comprenant :
i) deux pièces, un arbre cylindrique (112) et un élément, en mouvement de translation l'une par rapport à l'autre, une des deux pièces étant insérée dans l'autre,
ii) un moyen (50) de blocage du mouvement de translation, dans lequel est disposé un élément (55) d'immobilisation, ledit élément (55) d'immobilisation étant de type tube, ledit moyen de blocage étant un cylindre (50) de blocage,
iii) le tube (55) d'immobilisation étant associé à un fluide (8) visco-élastique disposé entre le cylindre (50) de blocage et le tube (55) d'immobilisation de telle manière que le mouvement en translation soit bloqué lorsque le fluide (8) visco-élastique exerce une pression sur les parois du tube (55) d'immobilisation et que le mouvement en translation lors d'un déblocage d'urgence soit possible lorsque le fluide (8) visco-élastique n'est plus sous pression,
iv) le cylindre (50) de blocage comportant un alésage (51) axial, adapté au coulissement de l'arbre cylindrique (112) et comportant des zones de diamètres différents, le diamètre (d5) de la partie centrale de l'alésage (51) étant configuré de manière à ménager une chambre (54) annulaire étanche entre la surface externe de l'arbre cylindrique (112) et la surface interne de l'alésage (51) dans laquelle est disposé le fluide (8) visco-élastique,
**caractérisé en ce que** :
v) ledit système de blocage sécurisé comprend une arrivée (60) de fluide hydraulique configurée pour amener un fluide hydraulique à l'intersection de la surface de l'arbre cylindrique (112) et une surface interne du tube (55) d'immobilisation disposé dans la chambre (54) annulaire de manière à être en contact avec la surface de l'arbre cylindrique, le fluide (8) visco-élastique étant disposé entre le tube (55) et la surface interne de l'alésage (51), de telle manière qu'en présence de fluide hydraulique l'arbre cylindrique (112) est libre en translation,
vi) l'arrivée de fluide hydraulique exerce une pression suffisante pour déformer le tube (55) en direction du cylindre (50) de blocage, grâce aux propriétés de compression du fluide visco-élastique.

2. Système (5) selon la revendication 1, dans lequel l'élément 55) d'immobilisation est configuré pour agir radialement sur l'arbre cylindrique.

3. Système (5) selon l'une quelconque des revendications précédentes, comprenant une arrivée (80) de fluide visco-élastique se présentant sous la forme d'un trou borgne orienté perpendiculairement à l'axe (X) de translation de l'arbre cylindrique et formé dans le cylindre (50) de blocage, cette arrivée (80) comprenant des moyens (81) de maintien sous pression du fluide (8) visco-élastique dans le cylindre (50) de blocage pour maintenir le fluide (8) visco-élastique sous une pression minimum.

4. Vérin (1) hydraulique ou pneumatique, à simple ou double effet, comportant un système (5) de blocage sécurisé selon l'une quelconque des revendications précédentes.

5. Vérin (1) selon la revendication 4, dans lequel le système (5) de blocage sécurisé est fixé en amont d'un cylindre du vérin (1), par rapport à la charge ou l'élément sur lequel est exercé la pression ou le levage.

6. Vérin (1) selon la revendication 4, dans lequel le système (5) de blocage sécurisé est fixé en aval d'un cylindre du vérin (1), par rapport à la charge ou l'élément sur lequel est exercé la pression ou le levage.

## Patentansprüche

1. Gesichertes Sperrsystem, umfassend:
i) zwei Teile, eine zylindrische Welle (112) und ein Element, in Translationsbewegung zueinander, wobei eines der zwei Teile in das andere eingefügt ist,
ii) ein Mittel (50) zum Sperren der Translationsbewegung, in dem ein Immobilisierungselement (55) angeordnet ist, wobei das Immobilisierungselement (55) vom Rohrtyp ist, wobei das Sperrmittel ein Sperrzylinder (50) ist,
iii) wobei das Immobilisierungsrohr (55) mit einem viskoelastischen Fluid (8) assoziiert ist, das derart zwischen dem Sperrzylinder (50) und dem Immobilisierungsrohr (55) angeordnet ist, dass die Translationsbewegung gesperrt wird, wenn das viskoelastische Fluid (8) einen Druck auf die Wände des Immobilisierungsrohrs (55) ausübt, und dass die Translationsbewegung bei einer Notentsperrung möglich ist, wenn das viskoelastische Fluid (8) nicht mehr unter Druck steht,
iv) wobei der Sperrzylinder (50) eine axiale Bohrung (51) umfasst, die an das Gleiten der zylindrischen Welle (112) angepasst ist und Zonen von unterschiedlichen Durchmessern umfasst, wobei der Durchmesser (d5) des mittleren Teils der Bohrung (51) so konfiguriert ist, dass eine dichte ringförmige Kammer (54) zwischen der Außenfläche der zylindrischen Welle (112) und der Innenfläche der Bohrung (51) gestaltet wird, in der das viskoelastische Fluid (8) angeordnet ist,
**dadurch gekennzeichnet, dass**:
v) das gesicherte Sperrsystem einen Hydraulikfluidzulauf (60) umfasst, der dafür konfiguriert ist, ein Hydraulikfluid zum Schnittpunkt der Fläche der zylindrischen Welle (112) und einer Innenfläche des Immobilisierungsrohrs (55) zu leiten, das so in der ringförmigen Kammer (54) angeordnet ist, dass es mit der Fläche der zylindrischen Welle in Kontakt steht, wobei das viskoelastische Fluid (8) derart zwischen dem Rohr (55) und der Innenfläche der Bohrung (51) angeordnet ist, dass die zylindrische Welle (112) in Gegenwart von Hydraulikfluid frei translationsbeweglich ist,
vi) der Hydraulikfluidzulauf einen ausreichenden Druck ausübt, um das Rohr (55) dank der Kompressionseigenschaften des viskoelastischen Fluids in Richtung des Sperrzylinders (50) zu verformen.

2. System (5) nach Anspruch 1, wobei das Immobilisierungselement (55) dafür konfiguriert ist, radial auf die zylindrische Welle zu wirken.

3. System (5) nach einem der vorstehenden Ansprüche, das einen Zulauf (80) von viskoelastischem Fluid umfasst, der sich in der Form eines Sacklochs darstellt, das senkrecht zur Translationsachse (X) der zylindrischen Welle ausgerichtet ist und im Sperrzylinder (50) gebildet ist, wobei dieser Zulauf (80) Mittel (81) zum Halten des viskoelastischen Fluids (8) im Sperrzylinder (50) unter Druck umfasst, um das viskoelastische Fluid (8) unter einem Mindestdruck zu halten.

4. Einfach- oder doppeltwirkender Hydraulik- oder Pneumatik-Arbeitszylinder (1), der ein gesichertes Sperrsystem (5) nach einem der vorstehenden Ansprüche umfasst.

5. Arbeitszylinder (1) nach Anspruch 4, wobei das gesicherte Sperrsystem (5) bezogen auf die Last oder das Element, auf das der Druck oder der Hub ausgeübt wird, stromaufwärts eines Zylinders des Arbeitszylinders (1) befestigt ist.

6. Arbeitszylinder (1) nach Anspruch 4, wobei das gesicherte Sperrsystem (5) bezogen auf die Last oder das Element, auf das der Druck oder der Hub ausgeübt wird, stromabwärts eines Zylinders des Arbeitszylinders (1) befestigt ist.

## Claims

1. Secure blocking system comprising:
i) two parts, a cylindrical shaft (112) and an element, moving in translation relative to one another, one of the two parts being inserted into the other,
ii) a means (50) for blocking the translational movement, in which an immobilising element (55) is arranged, said immobilising element (55) being of the tube type, said blocking means being a blocking cylinder (50),
iii) the immobilising tube (55) being associated with a viscoelastic fluid (8) located between the blocking cylinder (50) and the immobilising tube (55), such that the translational movement is blocked when the viscoelastic fluid (8) exerts a pressure on the walls of the immobilising tube (55) and such that the translational movement is made possible during an emergency unlocking operation when the viscoelastic fluid (8) is no longer subjected to pressure,
iv) the blocking cylinder (50) comprising an axial bore (51), configured to allow the cylindrical shaft (112) to slide therethrough and comprising areas of different diameters, the diameter (d5) of the central portion of the bore (51) being configured such that it fits a sealed ring-shaped chamber (54) between the outer surface of the cylindrical shaft (112) and the inner surface of the bore (51) in which the viscoelastic fluid (8) is located,
**characterised in that**:
v) said secure blocking system comprises a hydraulic fluid intake (60) configured to bring a hydraulic fluid to the intersection between the surface of the cylindrical shaft (112) and an inner surface of the immobilising tube (55) arranged in the ring-shaped chamber (54) so as to be in contact with the surface of the cylindrical shaft, the viscoelastic fluid (8) being located between the tube (55) and the inner surface of the bore (51), such that, in the presence of hydraulic fluid, the cylindrical shaft (112) is free to move in translation,
vi) the hydraulic fluid intake exerts sufficient pressure to deform the tube (55) in the direction of the blocking cylinder (50), thanks to the compressing properties of the viscoelastic fluid.

2. System (5) according to claim 1, wherein the immobilising element (55) is configured to act radially on the cylindrical shaft.

3. System (5) according to any of the previous claims, comprising a viscoelastic fluid intake (80) present in the form of a blind hole oriented perpendicularly to the axis (X) of translation of the cylindrical shaft, and formed in the blocking cylinder (50), said intake (80) comprising means (81) for holding the viscoelastic fluid (8) under pressure in the blocking cylinder (50) in order to hold the viscoelastic fluid (8) under a minimum pressure.

4. Single or double acting hydraulic or pneumatic jack (1) , comprising a secure blocking system (5) according to any of the previous claims.

5. Jack (1) according to claim 4, wherein the secure blocking system (5) is attached upstream of a cylinder of the jack (1), relative to the load or the element on which the pressure or the lifting is exerted.

6. Jack (1) according to claim 4, wherein the secure blocking system (5) is attached downstream of a cylinder of the jack (1), relative to the load or the element on which the pressure or the lifting is exerted.
